# EUROPÄISCHE PATENTSCHRIFT

(11) **EP 1 238 919 B1**
(45) Veröffentlichungstag und Bekanntmachung des Hinweises auf die Patenterteilung: **14.01.2004**
(21) Anmeldenummer: 02003150.6
(22) Anmeldetag: 14.02.2002
(51) Int. Cl.: B65D 49/04

(54) **Verschlusssystem zur Verhütung der abermaligen Füllung einer Flasche mit Bund am Hals**
Closure device for preventing the refilling of a bottle with a collar sleeve
Système de fermeture pour empêcher le reremplissage d'une bouteille avec manchon au col

(30) Priorität: 01.03.2001 RU 2001105500
(43) Veröffentlichungstag der Anmeldung: 11.09.2002
(73) Patentinhaber: Medvedev, Zinovy Grigorievich, Moscow 113519 (RU); Medvedev, Oleg Zinovievich, Moscow 113519 Moscow (RU)
(72) Erfinder: Medvedev, Zinovy Grigorievich, Moscow 113519 (RU); Medvedev, Oleg Zinovievich, Moscow 113519 Moscow (RU)
(74) Vertreter: Patentanwälte Zellentin & Partner

(56) Entgegenhaltungen:
- WO-A-96/23704
- GB-A- 2 099 394
- GB-A- 2 219 570
- GB-A- 2 302 867

## Beschreibung

Die Erfindung bezieht sich auf Flaschenverschließmittel, die nach Befüllen von Flaschen mit ihrem Inhalt, beispielsweise mit Getränken, darunter auch mit Alkoholgetränken, verwendet werden, insbesondere betrifft die Erfindung ein Verschlußsystem zur Verhütung der abermaligen Füllung einer Flasche mit Bund am Hals.

Hauptsächlich sind die Verschließmittel zur Erhaltung von ursprünglicher Menge und Qualität des Flascheninhalts auf dem Weg vom Hersteller (Abfüllbetrieb) zum Verbraucher bestimmt.

Zur Zeit enthalten praktisch alle Verschließmittel einen Stopfen, der einer Kappe ähnlich ist, eine mit einem Ventil versehene Einrichtung für den Abfluß des Flascheninhalts, eine Sperrbuchse und eine Fixierkappe (beispielsweise WO 96/23704 A (Grupo Stevi S.A.); GB 2 099 394 A (Angelo Guala, SpA); GB 2 219 570 A (Grupo Stevi S.A.)

Bei bekannten Verschließmitteln sind der Stopfen und die Sperrbuchse durch mehrere Stege oder ein Aufreißband in Gestalt eines Halbrings zu einem einheitlichen Teil vereinigt; außerdem besitzt die Sperrbuchse an der Innenseite Elemente, welche für die Verbindung der Buchse sowohl mit der Einrichtung für den Abfluß des Flascheninhalts als auch mit dem Flaschenhals sorgen. Der Stopfen und die Fixierkappe sind durch Kuppelstücke in Form von Schlössern, Rippen untereinander verbunden und bilden einen Deckel. Die Bauart des Ventils verhindert die abermalige Füllung der Flasche. Der Stopfen ist mit der Einrichtung für den Abfluß des Flascheninhalts mittels Gewindeverbindung gekoppelt.

Dank den bekannten Verschließmitteln kann der Flascheninhalt qualitäts- und mengenmäßig nur bei offensichtlicher Beschädigung und Zerstörung der Elemente des Verschließmittels verändert werden. Jedoch sind zum Aufpressen der genannten Verschließmittel auf eine Flasche große Kräfte erforderlich, was zur Verformung der Fixierkappe, ihrem häufigen Bruch und zum Ausschuß führt sowie eine Verminderung der Leistung von Flaschenabfüll- und -verschließlinien zur Folge hat. Des weiteren erschweren kurze Stege aus Kunststoff mittlerer Steifigkeit (Polypropylen), die den Stopfen und die Sperrbuchse verbinden, die Möglichkeit, den Stopfen loszudrehen, indem sie erhöhte Kräfte für das Abreißen der Kappe erfordern. Ferner können bei bekannten Konstruktionen von Verschliessmitteln Stopfen und Fixierkappen nur aus Werkstoffen mit begrenzter Härte hergestellt werden, was es nicht erlaubt, steife durchsichtige Kunststoffe (Polystyrol, Polycarbonat) einzusetzen und entsprechend die Dichtheit des Flaschenverschlusses visuell zu kontrollieren. Außerdem ist für Übeltäter, die die Menge und Qualität des Flascheninhalts zu ändern suchen, zugänglich, das Verschließmittel ohne sichtbare Beschädigung desselben durch Temperatur-Erweichung eines Randes innerhalb der den Flaschenbund umschließenden Sperrbuchse von der Flasche zu entfernen.

Es ist ein Verschlußsystem für Flaschen mit Bund bekannt, das einen Stopfen, der einer Kappe ähnlich ist, und eine Einrichtung für den Abfluß des Flascheninhalts, deren Gehäuse sich unter dem Flaschenbund befindet, enthält. Das Verschlußsystem beinhaltet auch eine Sperrbuchse, die den Bund der Flasche und ihren Hals unter dem Bund umschließt. Der Stopfen ist mit der Sperrbuchse in der Zone der jeweiligen Stirnseiten von Stopfen und Buchse mit Hilfe einer schwachen Linie verbunden. Zwischen der genannten Buchse und dem Flaschenhals ist ein aus steifem Kunststoff bestehender ringförmiger Einsatz mit C-förmigem Querschnitt vorhanden. Der ringförmige Einsatz gewährleistet die axiale Verbindung des Flaschenbundes und der Abflußeinrichtung. Die Einrichtung für den Abfluß des Flascheninhalts ist mit einem Ventil versehen, dessen Bauart die abermalige Füllung der Flasche verhindert. Der genannte Stopfen ist mit der genannen Abflußeinrichtung mittels Gewindeverbindung gekoppelt. Das bekannte Verschlußsystem enthält weiterhin einen äußeren Deckel, der auf dem erwähnten Stopfen mit Hilfe von entsprechenden ringförmigen Vorsprüngen axial angeordnet ist, die ineinander einschnappen. Der äußere Deckel wird während der Drehung mit dem erwähnten Stopfen dank Radialzähnen verbunden, die an sich berührenden Flächen von Stopfen und Deckel ausgebildet sind. Der Deckel ist mittels eines ringförmigen Aufreißbandes mit der vorgenannten Buchse verbunden (siehe RU, 2 150 417 Cl, veröff. am 10.06.2000, IPC: B 65D 49/02).

Das in Rede stehende Verschlußsystem schließt auf den ersten Blick die Möglichkeit aus, ohne sichtbare Beschädigungen seiner Elemente die Flasche zum Zwecke einer Änderung der Zusammensetzung und Menge des Inhalts zu öffnen, wenn der Übeltäter eine langwährende Erwärmung dieses Systems anwendet. Während des Aufsetzens des genannten Systems auf die Flasche erfährt jedoch seine Sperrbuchse erhebliche Verformungen, und bei einem vollständigen Öffnen des C-förmigen Einsatzes (bedingt durch die Größe des Flaschenbundes) kann die spezifische Dehnung der Sperrbuchse 6 bis 7 % erreichen. Bekanntlich überschreitet eine derartige Deformation die Grenzen der elastischen Verformungen für Kunststoffe. Infolgedessen ist eine Zerstörung der Sperrbuchse unumgänglich. Zur Vermeidung dieser Zerstörungen wird zwischen der Sperrbuchse und dem C-förmigen Einsatz ein beträchtlicher Spalt eingestellt, wobei aber die Sperrfunktion des Einsatzes und folglich die Zuverlässigkeit der Befestigung des Verschlußsystems und die Dichtheit des Flaschenverschlusses abnehmen. Überdies ist die Entfernung des gesamten Verschlußsystems von der Flasche beim Anlegen einer Kraft in axialer Richtung moglich.

Ferner hängt die Dichtheit des Verschließens bei beträchtlichen Spalten zwischen dem C-förmigen Einsatz und der Sperrbuchse in hohem Maß von der Herstellungsgenauigkeit der Teile des gesamten Verschlußsystems sowie von den Istmaßen des Flaschenhalses ab. Bekanntlich ist bei Transport und Lagerung einer Flasche bei veränderlichen Temperaturen ein Undichtwerden des Verschlußsystems wegen Erzeugung eines Unter- oder Überdrucks in der Flasche und wegen unterschiedlicher Wärmeausdehnungskoeffizienten verschiedener Werkstoffe möglich. Der weiteren wurde festgestellt, daß bei hoher Geschwindigkeit der Vormontage des Verschlußsystems und seines Aufpressens auf die Flasche steife kurze Stege, welche den Stopfen und die Sperrbuchse verbinden, den dynamischen Belastungen nicht standhalten und zerstört werden. Die Zerstörung der Stege findet selbst bei Vorhandensein eines beträchtlichen Spaltes zwischen dem C-förmigen Einsatz und der Buchse statt. Die Zerstörung der Stege, die bei der Vormontage des Verschlußsystems und dessen Aufpressen auf die Flasche verformt werden, geschieht dadurch, daß erhebliche elastische Verformungen der Einzelteile - des Stopfens, des Deckels, des C-förmigen Einsatzes, der Sperrbuchse - auf sie übertragen werden.

Des weiteren ist ganz unverkennbar die Zweckmäßigkeit der Verwendung von steifen Kunststoffen - Polystyrol, Polycarbonat - zur Herstellung von Teilen mit beim Öffnen zerstörbaren Verschlußsystem-Elementen, da sie stabilere Festigkeitseigenschaften beim Temperaturwechsel und geringere Werte von spezifischen Verformungen beim Zerreißen aufweisen. Jedoch werden Stege aus steifen Kunststoffen (Polystyrol) bei bestimmten Belastungen zum Unterschied von zähen, relativ weichen Kunststoffen (Polypropylen) zerstört. Somit sind die Elemente des bekannten Verschlußsystems bereits während des Aufpressens desselben auf die Flasche einer Zerstörung ausgesetzt und gewährleisten nicht die Unversehrbarkeit der Elemente, welche augenscheinlich davon zeugen sollen, daß die Flasche zuverlässig und luftdicht verschlossen ist und keinem Öffnen unterworfen wurde und daß ihr Inhalt der bei der ursprünglichen Füllung vorgegebenen Qualität und Menge entspricht.

Der vorliegenden Erfindung liegt die Aufgabe zugrunde, eine solche Konstruktion des Verschlußsystems, das die abermalige Füllung einer Flasche mit Bund am Hals verhütet, zu schaffen, bei welcher es möglich wäre, die zum Aufpressen des genannten Systems auf die Flasche erforderlichen Kräfte zu verringern, und welche dabei eine zuverlässige Befestigung des Systems auf der Flasche ermöglichen und es sicherstellen würde, daß eine Beschädigung des Flaschenverschluß-Systems anschaulich zum Ausdruck kommt.

Diese Aufgabe wird bei der Schaffung eines Veschlußsystems, das die abermalige Füllung einer Flasche mit Bund am Hals verhütet, gelöst, enthaltend ein Mittel für den Abfluß des Flascheninhalts, dessen Gehäuse am Flaschenhals angebracht ist, einen Deckel, welcher den oberen Teil des Abflußmittel-Gehäuses umgreift und mit diesem mittels einer Schraubverbindung verbunden wird, eine zylindrische Sperrbuchse, die den Flaschenhals und den unteren Teil des Abflußmittel-Gehäuses umschließt, ein ringförmiges Aufreißband, das den Deckel und die Sperrbuchse verbindet, bei welchem System erfindungsgemäß das Abflußmittel-Gehäuse als zylindrisches Rohr ausgebildet ist, dessen unterer Teil den Bund der Flasche und ihren Hals im Bereich unter dem Bund umgibt, wobei auf der Innenfläche des Rohrs im Bereich unter dem Bund längs der Erzeugenden im Längsschnitt keilförmige Vorsprünge ausgebildet sind, um welche herum Π-förmige Schlitze vorhanden sind, zwischen denen an der Außenseite des Rohrs segmentale Schnittflächen ausgeführt sind, derart, daß dieser Abschnitt des Rohrs im Querschnitt die Form eines Polyeders besitzt, und bei radialer Verformung der Umfang der Sperrbuchse im Querschnitt entlang der Mittellinie, der sich im Ergebnis ihrer Verformung bei der Wechselwirkung mit den Vorsprüngen des Rohrs ergibt, im Grunde den Kreisumfang der Sperrbuchse im Querschnitt entlang der Mittellinie vor der genannten Verformung nicht übersteigt, wobei auf der Außenfläche des unteren Teils des Deckels ein Flansch ausgebildet ist, auf der Innenfläche des ringförmigen Aufreißbandes Klinken vorgesehen sind, die zum Eingriff mit dem Flansch des Deckels eingerichtet sind, an der Unterkante des ringförmigen Aufreißbandes versetzt gegen die Klinken mit ihren einen Enden Stege starr befestigt sind, deren zweite Enden an der Oberkante der Sperrbuchse versetzt gegen die Befestigungsstelle der ersten Enden starr befestigt sind.

Dank der Erfindung ist es möglich geworden, die beim Aufpressen des Verschlußsystems auf die Flasche erforderlichen Kräfte zu verringern, wobei es auch möglich geworden ist, sowohl die Zuverlässigkeit der Befestigung des genannten Systems auf der Flasche sicherzustellen als auch zu gewährleisten, daß eine Beschädigung des Verschlußsystems beim Öffnen der Flasche anschaulich zum Ausdruck kommt.

Erfindungsgemäß ist es zweckmäßig, daß die Stege mit ihren einen Enden an der Unterkante des ringförmigen Aufreißbandes versetzt gegen die Klinken um einen Abstand befestigt sind, bei dem unter den Bedingungen einer maximalen Verformung des ringförmigen Aufreißbandes die Befestigungspunkte der Stege auf einem Kreis liegen, der dem Kreis der Oberkante der Sperrbuchse gleich ist, wo die genannten Stege mit ihren zweiten Enden starr befestigt sind.

Entsprechend der angemedeten Erfindung ist es zweckmäßig, daß die Stege Schlitze aufweisen.

Gemäß der Erfindung ist es zweckmäßig, daß der Deckel und das Abflußmittel aus einem steifen Material hergestellt sind.

Nach der angemeldeten Erfindung ist es zweckmäßig, daß der Deckel und das Abflußmittel aus einem durchsichtigen Material hergestellt sind.

Andere Ziele und Vorteile der vorliegenden Erfindung werden aus der nachfolgenden eingehenden Beschreibung eines Verschlußsystems, das die abermalige Füllung einer Flasche mit Bund am Hals verhütet, und aus Zeichnungen ersichtlich, in denen es zeigt:
Fig. 1 das erfindungsgemäße Verschlußsystem, das die abermalige Füllung einer Flasche mit Bund am Hals verhütet, teilweiser Längsschnitt;
Fig. 2 dasselbe, vergrößert;
Fig. 3 das erfindungsgemäße Abflußmittel, teilweiser Längsschnitt;
Fig. 4 das erfindungsgemäße Verschlußsystem, das die abermalige Füllung einer Flasche mit Bund am Hals verhütet, teilweiser Querschnitt an der Kontaktstelle der Vorsprünge des Rohrs mit der Sperrbuchse bei der Verformung;
Fig. 5 das erfindungsgemäße Verschlußsystem, das die abermalige Füllung einer Flasche mit Bund am Hals verhütet, teilweiser Quersschnitt an der Verbindungsstelle des ringförmigen Aufreißbandes mit dem Deckel beim Aufpressen des Verschlußsystems auf die Flasche;
Fig. 6 das erfindungsgemäße ringförmige Aufreißband nach dem Zusammenbau des Verschlußsystems, Ansicht aus dem Inneren des Abflußmittels;
Fig. 7 das erfindungsgemäße ringförmige Aufreißband bei der Berührung des Deckels und des ringförmigen Aufreißbandes, Ansicht aus dem Inneren des Abflußmittels.

Das Verschlußsystem ist auf einer Flasche 1 (Fig. 1) angeordnet, die einen Hals 2 mit einem Bund 3 aufweist, welcher das genannte Verschlußsystem in axialer Richtung fixiert. An dem Hals 2 der Flasche 1 sind radiale Außenrippen 4 vorhanden.

Das beanspruchte Verschlußsystem, das die abermalige Füllung der Flasche 1 mit dem Bund 3 am Hals 2 verhütet, enthält ein Mittel 5 für den Abfluß des Inhalts der Flasche 1. Erfindungsgemäß ist das Gehäuse des Abflußmittels 5 in Form eines zylindrischen Rohrs ausgebildet, dessen unterer Teil den Bund 3 der Flasche 1 und ihren Hals 2 im Bereich unter dem Bund 3 umgibt. Der Zentralteil des Gehäuses des Abflußmittels 5 weist ein Gewinde auf seiner Außenfläche auf.

Gemäß der Erfindung sind im Rohrabschnitt, der sich unter dem Bund 3 der Flasche 1 befindet, Π-förmige Schlitze 6 vorgesehen, und auf jeder Π-förmigen Fläche 7 (Fig. 3) auf der Innenfläche des Rohrs, die von dem genannten Schlitz 6 begrenzt ist, sind längs der Erzeugenden auf ein und demselben horizontalen Niveau im Längsschnitt keilförmige Vosprünge 8 ausgebildet. Diese Vorsprünge 8 stützen sich gegen den unteren Rand des Bundes 3 (Fig. 1) der Flasche 1 ab und halten auf diese Weise das Verschlußsystem auf der Flasche 1 bei einem Versuch, das Verschlußsystem von der Flasche 1 zu entfernen, fest. Die Vorsprünge 8 weisen einen konischen Führungsteil und einen Fixierungskegel auf, mit dessen Hilfe das Feststellen des Verschlußsystems auf der Flasche 1 in axialer Richtung erfolgt.

Gemäß der angemeldeten Erfindung sind auf der Außenfläche des Rohrs zwischen den Π-förmigen Schlitzen 6 (Fig. 3) segmentale Schnittflächen 9 vorgesehen. Die segmentalen Schnittflächen 9 sind so ausgeführt, da dieser Rohrabschnitt, wo die genannten,Schnittflächen 9 vorhanden sind, im Querschnitt die Form eines Polyeders (Fig. 4) hat.

Das besagte Abflußmittel 5 umfaßt auch ein Ventil 10, das im Grunde als Kugel aus einem Kunststoff erhöhter Dichte besteht, und einen Zerteiler 11 (Fig. 2) des Stroms des Flascheninhalts. Der Stromzerteiler 11 schließt eine Kappe 12, die den Zentralteil des lichten Querschitts des Abflußmittels 5 überdeckt, und Rippen 13 ein, welche den lichten Querschnitt des Abflußmittels 5 in einzelne Kanäle unterteilen.

Das Abflußmittel 5 ist hauptsächlich aus steifen, darunter aus durchsichtigen Kunststoffen, z.B. Polystyrol, Polycarbonat, hergestellt.

Das Verschlußsystem enthält weiterhin eine Zwischenlage 14, die auf dem Hals 2 der Flasche 1 angeordnet ist und auf ihren beiden horizontalen Flächen verlängerte Seitenwände 15 und 16 besitzt. Die verlängerten Seitenwände 15, die auf der oberen horizontalen Fläche der Zwischenlage 14 ausgeführt sind, stehen mit der Innenfläche des Zentralteils des Gehäuses des Abflußmittels 5 in Berührung, während die auf der unteren horizontalen Fläche derselben ausgeführten verlängerten Seitenwände 16 mit der Innenfläche des Halses 2 der Flasche 1 in Berührung stehen. Die Zwischenlage 14 umfaßt auch einen Flansch 17, der sich zwischen dem Abflußmittel 5 und der Oberkante des Halses 2 der Flasche 1 befindet, eine Führung, auf der das Ventil 10 basiert, und Rippen 18, welche die Führung mit den auf der unteren horizontalen Fläche der Zwischenlage 14 ausgeführten verlängerten Seitenwänden 16 verbinden. An den verlängerten Seitenwänden 15, die auf der oberen horizontalen Fläche der Zwischenlage 14 ausgeführt sind, sind Ringe 19 vorhanden, welche die Zwischenlage 14 im Abflußmittel 5 halten und abdichten. Auf der unteren Fläche des Flansches 17 ist ein geneigtes Blättchen 20 ausgebildet, das die Verbindung des Verschlußsystems mit der Flasche 1 abdichtet. Auf der oberen Fläche des Flansches 17 ist eine Dichtkante 21 vorhanden, die mit dem Ventil 10 dichtend kontaktiert.

Die Zwischenlage 14 besteht aus einem weichen Kunststoff, z.B. Polyethylen.

Das Gehäuse des Abflußmittels 5 weist auf der Innenfläche seines Zentralteils eine Eindrehung 22 auf, während es auf seiner unteren Ebene über einen Ansatz 23 verfügt, welcher an der Zwischenlage 14 dichtend anliegt.

Das Verschlußsystem enthält einen Deckel 24, der den oberen Teil des Gehäuses des Abflußmittels 2 umgreift und mit diesem mittels einer Schraubverbindung verbunden wird. Der Deckel 24 schließt einen Dichtring 25 ein, dessen verlängerte Seitenwände für eine dichte Verbindung des Deckels 24 mit dem oberen Teil des Abflußmittels 5 sorgen. Der genannte Deckel 24 schließt weiterhin ein ringförmiges Aufreißband 26 (Fig. 1) ein, das sich auf der Außenfläche des unteren Teils des Deckelkörpers befindet.

Der Deckel 24 ist aus einem durchsichtigen Kunststoff erhöhter Steifigkeit, z.B. aus Polystyrol oder Polycarbonat, hergestellt.

Erfindungsgemäß ist auf der Außenfläche des unteren Teils des genannten Deckels 24 ein Flansch 27 (Fig. 2) ausgebildet, der zum Eingriff mit Klinken 28, welche auf der Innenfläche des ringförmigen Aufreißbandes 26 vorgesehen sind, eingerichtet ist.

Der genannte Flansch 27 und die Klinken 28 besitzen im Querschnitt vorzugsweise die Form eines Keils, was einen festeren gegenseitigen Eingriff der besagten Elemente sicherstellt.

Das Verschlußsystem enthält auch eine Sperrbuchse 29, die den Hals 2 der Flasche 1 samt dem unteren Teil des Gehäuses des Abflußmittels 5 umschließt.

Die Sperrbuchse 29 ist mit dem Deckel 24 mittels des ringförmigen Aufreißbandes 26 verbunden.

Wie vorstehend gesagt, sind die an der Außenseite des Rohrs des Abflußmittels 5 vorhandenen segmentalen Schnittflächen 9 (3) so ausgeführt, daß der Rohrabschnitt, in welchem die genannten Schnittflächen 9 vorgesehen sind, im Querschnitt die Form eines Polyeders hat. Dank den segmentalen Schnittflächen an der Außenseite des Rohrs des Abflußmittels 5 ist es gelungen, beim Aufpressen des anmeldungsgemäßen Systems auf die Flasche lediglich eine Formänderung der Sperrbuchse im Querschnitt zu gewährleisten, dabei in den Grenzen der elastischen Verformungen. Mit anderen Worten übersteigt gemäß der Erfindung der Umfang der Sperrbuchse 29 im Querschnitt entlang der Mittellinie, der sich im Ergebnis ihrer radialen Verformung bei der Wechselwirkung mit den Vorsprüngen 8 des Rohrs ergibt, im Grunde nicht den Kreisumfang der Sperrbuchse 29 im Querschnitt entlang der Mittellinie vor der genannten Verformung. Bei der Verwendung des Fachbegriffs "Mittellinie" wird die Mitte zwischen der Innen- und der Außenfläche der besagten Elemente im Querschnitt verstanden.

Eine der Funktionen der Sperrbuchse 29 besteht in der Fixierung des Eingriffs des Abflußmittels 5 mit dem unteren Rand des Bundes 3 der Flasche 1. Dadurch, daß die Möglichkeit erreicht ist, die Sperrbuchse 29 mit einem Innendurchmesser auszuführen, der mit dem Außendurchmesser des Rohrs des Abflußmittels 5 praktisch zusammenfällt, wird ein zuverlässiges Verhaken der Vorsprünge 8 mit dem unteren Rand des Bundes 3 der Flasche 1 maximal sichergestellt.

Im unteren Teil des Gehäuses des Abflußmittels 5 (Fig. 2) ist auf dessen Außenfläche eine Stufe 30 vorhanden, die eine Schloßverbindung mit einer Gegenstufe 31 bildet, welche auf der Innenfläche der Sperrbuchse 29 ausgeführt ist. Außerdem ist auf der Innenfläche des unteren Teils des Gehäuses des Abflußmittels 5 Rippen 32 ausgebildet, die mit am Hals 2 der Flasche 1 vorhandenen radialen Rippen 4 gekuppelt sind. Darüber hinaus sind auf der Außenfläche des unteren Teils des Gehäuses des Abflußmittels 5 Rippen 33 ausgeführt, welche sich mit der Sperrbuchse 29 im Eingriff befinden.

Gemäß der Erfindung sind an der Unterkante des ringförmigen Aufreißbandes 26 versetzt gegen die Klinken 28 mit ihren einen Enden geneigte Stege 34 (Fig. 6, 7) starr befestigt, deren zweite Enden an der Oberkante der Sperrbuchse 29 versetzt gegen die Befestigungsstelle der ersten Enden der Stege 34 starr befestigt sind.

Die Stege 34 weisen Schlitze 35 auf, die zum leichteren Anbrechen der Stege 34 bei der Öffnung der Flasche 1 bestimmt sind. Die genannten Stege 34 sind wie bereits angegeben so angeordnet, daß ihre Befestigungspunkte an dem ringförmigen Aufreißband 26 um einen bestimmten Abstand gegen die Klinken 28 versetzt sind. Dieser Abstand ist ausgehend von der Bedingung festgelegt, daß bei maximaler Verformung des ringförmigen Aufreißbandes 26 die Befestigungspunkte der Stege 34 auf einem Kreis liegen, welcher dem Kreis der Oberkante der Sperrbuchse 29 gleich ist, wo die Stege 34 mit ihren zweiten Enden starr befestigt sind.

Auf der Innenfläche der Sperrbuchse 29 (Fig. 2) sind die Stufen 31 und (in der Fig. nicht gezeigte) Rippen ausgebildet. Diese Stufen 31 sorgen für die Fixierung der Sperrbuchse 29 in axialer Richtung bezüglich des Abflußmittels 5. Die genannten Rippen der Sperrbuchse 29, die mit den auf der Innenfläche des unteren Teils des Gehäuses des Abflußmittels 5 vorhanden Rippen 32 im Eingriff stehen, verhindern die Möglichkeit einer Drehung der Sperrbuchse 29. Die Sperrbuchse 29 fixiert den Eingriff der Vorsprünge 8 des Abflußmittels 5 mit dem unteren Rand des Bundes 3 der Flasche 1 und verhindert auch die Möglichkeit, den Deckel 24 ohne sichtbare Folgen des Öffnens der Flasche 1 abzudrehen.

Die Sperrbuchse 29 ist aus steifen und halbsteifen Kunststoffen, beispielsweise aus Polystyrol, Polypropylen, hergestellt.

Die Vormontage des beanspruchten Verschlußsystems wird folgendermaßen vorgenommen.

Das Ventil 10 wird zwischen den Rippen 13 des Abflußmittels 5 plaziert. Dann wird in die Baugruppe "Abflußmittel 5 - Ventil 10" die Zwischenlage 14 eingepreßt, wobei die Ringe 19, welche die Zwischenlage 14 im Abflußmittel 5 festhalten und abdichten, sich verformen und in die Eindrehung 22 hineingehen, die auf der Innenfläche des Zentralteils des Gehäuses des Abflußmittels 5 eingearbeitet ist.

Auf der Baugruppe "Zwischenlage 14 - Ventil 10 - Abflußmittel 5" wird der Deckel 24 durch dessen Aufdrehen auf ein Gewinde angeordnet, das auf der Außenfläche des Zentralteils des Gehäuses des Abflußmittels 5 vorhanden ist. Dabei wird der Dichtring 25 des Deckels 24 an die Kegelfläche des Gehäuses des Abflußmittels 5 angedrückt.

Auf die Baugruppe "Zwischenlage 14 - Ventil 10 - Abflußmittel 5 - Deckel 24" wird die Sperrbuchse 29 aufgepreßt. Dabei kommen die auf der Innenfläche des ringförmigen Aufreißbandes 26 vorgesehenen Klinken 28 mit dem Flansch 27, der auf der Außenfläche des unteren Teils des Deckels 24 ausgebildet ist, zum Eingriff und verschieben sich in radialer Richtung;
das ringförmige Aufreißband 26 wird dabei zu einem Polyeder elastisch verformt, das in den Eckpunkten die Klinken 28 besitzt, die auf der Innenfläche des ringförmigen Aufreißbandes 26 ausgeführt sind;
die Begrenzungsflächen dieses Polyeders sind zum Zentrum bezüglich der ursprünglichen Form des ringförmigen Aufreißbandes 26 verschoben, wobei während der Verformung des ringförmigen Aufreißbandes 26 die Befestigungsstellen der Stege 34 sich entgegen dem Uhrzeigersinn verschieben, gesehen von der Seite des Deckels 24 aus;
die Stege 34 werden unter der Wirkung der Axialkraft in Richtung der vorläufigen Neigung zusammengelegt;
die Oberkante der Sperrbuchse 29 stützt sich gegen das ringförmige Aufreißband 26 ab, und die Stege 34 verformen sich nicht infolge der radialen Verschiebung der auf der Innenfläche des ringförmigen Aufreißbandes 26 befindlichen Klinken 28, weil die Befestigungsstellen der Stege 34 am ringförmigen Aufreißband 26 auf einem Kreis liegen, der im Durchmesser dem Kreis der Oberkante der Sperrbuchse 29 gleich ist, wo die Stege 34 mit ihren zweiten Enden starr befestigt sind.

Bei der weiteren Bewegung der Sperrbuchse 29 wirkt ihr Hauptteil unmittelbar auf das ringförmige Aufreißband 26 ein, wobei die Stege 34 minimale Belastungen erfahren.

Nachdem sich der Vorsprung des Flansches 27 in den Vertiefungen der Klinken 28 des ringförmigen Aufreißbandes 26 eingestellt hat, stellt das ringförmige Aufreißband 26 seine Form wieder her. Die auf der Innenfläche der Sperrbuchse 29 ausgebildete Stufe stützt sich gegen die Unterkante des Gehäuses des Abflußmittels 5 ab und kommt mit der Stufe, die auf der Außenfläche des Gehäuses des Abflußmittels 5 ausgebildet ist, zum Eingriff. Die Rippen der Sperrbuchse 29 treten mit den auf der Außenfläche des Gehäuses des Abflußmittels 5 ausgeführten Rippen 33 in Eingriff.

Das Verschließen der Flasche wird durch Aufsetzen des in montiertem Zustand befindlichen Verschlußsystems auf den Flaschenhals 2 zustandegebracht.

Beim Aufsetzen des Verschlußsystems, das sich in montiertem Zustand befindet, auf den Hals 2 der Flasche 1 zentriert die Sperrbuchse 29 und das zylindrische Rohr des Abflußmittels 5 das Verschlußsystem in bezug auf den Hals 2 der Flasche 1.

Während des nachfolgenden Aufpressens des Verschlußsystems auf die Flasche 1 kommen dann die auf der Innenfläche des Rohrs des Abflußmittels 5 ausgebildeten keilförmigen Vorsprünge 8 mit dem Hals 2 der Flasche 1 und deren Bund 3 in Berührung, wobei eine Abweichung der Flächen 7, die durch die Π-förmigen Schlitze 6, auf denen sich die keilförmigen Vorsprünge 8 befinden, begrenzt sind, in radialer Richtung geschieht. Die Abweichung der Flächen 7 in radialer Richtung ruft eine Ausdehnung der Wände der Sperrbuchse 29 hervor, welche Wände sich elastisch verformen und im Querschnitt die Form eines Polyeders mit den Eckpunkten an den Abweichungsstellen der genannten Flächen 7 annehmen. Dabei stehen diejenigen Abschnitte der Wände der Sperrbuchse 29, die die Form der Begrenzungsflächen des Polyeders angenommen haben, mit den Wänden des Gehäuses des Abflußmittels 5 in Berührung und erfahren keine Ausdehnungsverformung dank den segmentalen Schnittflächen 9, die hinsichtlich der Wanddicke des Gehäuses des Abflußmittels 5 ausgeführt sind. Bei der radialen Verformung der Sperrbuchse 29, die bei deren Wechselwirkung mit den Vorsprüngen des Rohrs beobachtet wird, übersteigt der Umfang der Sperrbuchse 29 im Querschnitt entlang der Mittellinie im Grunde nicht den Kreisumfang der Sperrbuchse 29 im Querschnitt entlang der Mittellinie vor der genannten Verformung. Auf diese Weise sind Bedingungen zur Verminderung der Kraft des Aufpressens des Verschlußsystems auf die Flasche 1 und zur Verringerung der Wahrscheinlichkeit einer Zerstörung der Sperrbuchse 29 geschaffen.

Beim Aufpressen des Verschlußsystems auf die Flasche 1 ändert die Sperrbuchse 29 ihre Form in den Grenzen der elastischen Verformungen, weshalb sie imstande ist, ihre ursprüngliche Form nach dem Aufpressen stabil wiederherzustellen.

Die Ringe 19, die sich an den verlängerten Seitenwänden 15 befinden, welche auf der oberen horizontalen Fläche der Zwischenlage 14 ausgeführt sind, werden auf der Innenfläche des Halses 2 der Flasche 1 dicht gemacht.

Das geneigte Blättchen 20, ausgebildet auf der unteren Fläche des Flansches 17 der Zwischenlage 14, verformt sich und hermetisiert die Stoßstelle der Flasche 1 mit der Zwischenlage 14. Dabei wird der Ansatz 23, der auf der unteren Ebene des Zentralteils des Gehäuses des Abflußmittels 5 vorgesehen ist, in die weiche Zwischenlage 14 versenkt, indem er die Verbindung des Abflußmittels 5 mit der Zwischenlage 14 hermetisiert.

Nachdem die keilförmigen Vorsprünge 8, die auf jeder Π-förmigen Fläche 7 des Gehäuses des Abflußsystems 5 vorhanden sind, den ausragenden Teil des Bundes 3 der Flasche 1 passiert haben, kommen sie unter Einwirkung der elastischen Verformungen der Wände des Gehäuses des Abflußmittels 5 mit dem unteren Rand des Bundes der Flasche 1 unter Bildung einer Schloßverbindung zum Eingriff. Die Sperrbuchse 29, die ihre ursprüngliche Form wiederhergestellt hat, hält den Eingriff der keilförmigen Vorsprünge 8 mit dem unteren Rand des Bundes 3 der Flasche 1 zuverlässig fest.

Die auf der Innenfläche des Gehäuses des Abflußmittels 5 vorhandenen Rippen 32 treten mit den radialen Außenrippen 4 am Hals 2 der Flasche 1 in Eingriff.

Dadurch, daß eine starre Kopplung des ringförmigen Aufreißbandes 26 mit dem Deckel 24 fehlt, wird die Freiheit der axialen Verschiebung des Aufreißbandes 26 sichergestellt, wobei die Stege 34 des Aufreißbandes 26 keine zerstörenden Belastungen bei beliebiger Geschwindigkeit der Montage und des Aufpressens des Verschlußsystems auf die Flasche 1 erfahren. Somit verhindert das Fehlen der starren Kopplung des ringförmigen Aufreißbandes 26 mit dem Deckel 24 einen Bruch der Stege 34 beim Aufpressen des Verschlußsystems auf die Flasche 1.

Dadurch, daß der Deckel aus einem durchsichtigen Material hergestellt ist, kann die Dichtheit des Verschlusses der Flasche 1 kontrolliert und die Ursachen der Leckverluste visuell festgestellt werden.

Das öffnen der verschlossenen Flasche 1 geschieht folgenderweise.

Man entfernt das ringförmige Aufreißband 26.

Beim Abreißen des ringförmigen Bandes 26 werden seine Stege 34 nacheinander an den Schlitzen 35 angebrochen und zerstört. Durch die vorhandenen Schlitze 35 erübrigt sich die Notwendigkeit, beträchtliche Kräfte beim Abreißen des ringförmigen Bandes 26 anzuwenden.

Des weiteren dreht man den Deckel 24 ab, wobei eine Drehung des Abflußmittels 5 relativ zur Flasche 1 dank der Kuppelung der auf der Innenfläche des Gehäuses des Abflußmittels 5 vorhandenen Rippen 32 mit den radialen Außenrippen 4 am Hals 2 der Flasche 1 ausgeschlossen wird.

Nach Entfernen des ringförmigen Aufreißbandes wird ein heller Kontrollstreifen 26 am Gehäuse des Abflußmittels 5 sichtbar. Der Kontrollstreifen ist zur visuellen Fixierung des ersten Öffnens der Flasche 1 bestimmt.

Der Dichtring 25 des Deckels 24 geht von der Oberkante des Abflußmittels 5 ab.

Bei einem Versuch, die Flasche 1 durch Drehen des Deckels 24 aufzustöpseln, verhaken sich die auf der Innenfläche des ringförmigen Aufreißbandes 26 ausgeführten Klinken 28 mit dem Flansch 27 auf der Außenfläche des unteren Teils des Deckels 24, die Stege 24 werden auf Reißen beansprucht und halten bedeutende Kräfte aus. Somit ist es unmöglich, die Flasche 1 ohne Entfernung des ringförmigen Aufreißbandes 26 zu öffnen.

Der Abfluß des Inhalts der Flasche 1 findet folgendermaßen statt.

Man neigt die Flasche 1. Der Strom des Inhalts der Flasche 1 schlägt gegen das Ventil 10. Unter der Wirkung von Druck und Gewicht des Inhalts der Flasche 1 bewegt sich das Ventil 10 zügig zwischen den Rippen 13, welche den lichten Querschnitt des Abflußmittels 5 in einzelne Kanäle unterteilen, und gibt den Durchgangsquerschnitt in der Zwischenlage 14 frei. Der Strom des Inhalts der Flasche 1 wird durch die Rippen 13 des Abflußmittels 5 zerteilt und fällt in ein Aufnahmegefäß. Bringt man die Flasche 1 in die vertikale Stellung zurück, so senkt sich das Ventil 10 unter der Wirkung der Schwerkräfte zügig auf die Dichtkante der Zwischenlage 14 ab. Die Abdichtung des Ventils 10 in bezug auf die Zwischenlage 14 erfolgt bei der Anordnung des sphärischen Körpers des Ventils 10 relativ zur Dichtkante 21 zwischen den Rippen 18, welche die Führung mit der Buchse 29 verbinden.

Danach dreht man den Deckel 24 längs dem Gewinde auf das Abflußmittel 5 auf. Der Dichtring 25 des Deckels 24 wird an die Oberkante des Abflußmittels 5 dichtend zur Anlage gebracht. Bei einem Versuch, die Flasche 1 unbefugt aufzufüllen, wird das Ventil 10 durch das Gewicht der eingeführten Flüssigkeit angedrückt und überdeckt zuverlässig den Durchgangsquerschnitt in der Zwischenlage 14.

Bei einem Versuch, das Verschlußsystem von der Flasche 1 zu entfernen, stützen sich die auf der Innenfläche des Gehäuses des Abflußmittels 5 ausgebildeten keilförmigen Vorsprünge 8 mit ihren Fixierungskegeln gegen den unteren Rand des Bundes 3 der Flasche 1 ab. Die Bildung eines maximal möglichen Eingriffs der keilförmigen Vorsprünge 8 mit dem unteren Rand des Bundes 3 der Flasche 1 sowie ein sattes spielfreies Anliegen der Sperrbuchse 29 an den Wänden des Gehäuses des Abflußmittels 5 machen die Entfernung des Verschlußsystems von der Flasche 1 unmöglich.

Dadurch, daß bei der Herstellung des Gehäuses des Abflußmittels 5 steife Kunststoffe zur Verwendung kommen, die stabilere Festigkeitseigenschaften bei Temperaturänderung aufweisen, wird darüber hinaus sichergestellt, daß die Entfernung des Verschlußsystems von der Flasche 1 selbst nach einer Vorwärmung unmöglich ist und die Zuverlässigkeit der Dichtheit des Flaschenverschlusses beim Wechsel von Temperaturen während des Transports, der Lagerung und des Gebrauchs erhöht wird.

Somit gewährleistet das erfindungsgemäß vorgeschlagene Verschlußsystem zuverlässiger als bekannte Mittel ähnlicher Zweckbestimmung die Dichtheit des Flaschenverschlusses, unter anderem auch bei einem Versuch der unbefugten Entfernung des Verschlußsystems. Außerdem ist die Möglichkeit geschaffen, die für das Aufpressen des beanspruchten Verschlußsystems auf die Flasche erforderlichen Kräfte herabzumindern. Die Konstruktion des erfindungsgemäßen Verschlußsystems stellt sicher, daß die Unversehrtheit seiner Elemente bei hoher Geschwindigkeit der Vormontage des Systems und bei dessen Aufpressen auf die Flasche aufrechterhalten wird.

Um konkreten Anforderungen gerecht zu werden, ist es möglich, verschiedene Modifikationen und Änderungen in der Konstruktion des beschriebenen, die abermalige Füllung von Flaschen verhütenden Verschlußsystems vorzunehmen, ohne daß sie über den Umfang der angemeldeten Erfindung hinausgehen.

## Patentansprüche

1. Verschlußsystem, das die abermalige Füllung einer Flasche (1) mit Bund (3) am Hals (2) verhütet, enthaltend ein Mittel (5) für den Abfluß des Flascheninhalts, dessen Gehäuse am Hals (2) der Flasche (1) angebracht ist, einen Deckel (24), welcher den oberen Teil des Gehäuses des Abflußmittels (5) umgreift und mit diesem mittels einer Schraubverbindung verbunden wird, eine zylindrische Sperrbuchse (29), die den Hals (2) der Flasche (1) und den unteren Teil des Gehäuses des Abflußmittels (5) umschließt, ein ringförmiges Aufreiß b and (26), das den Deckel (24) und die Sperrbuchse (29) verbindet, ***dadurch gekennzeichnet,* daß** das Gehäuse des Abflußmittels (5) als zylindrisches Rohr ausgebildet ist, dessen unterer Teil den Bund (3) der Flasche (1) und ihren Hals (2) im Bereich unter dem Bund (3) umgibt, wobei auf der Innenfläche des Rohrs im Bereich unter dem Bund (3) längs der Erzeugenden im Längsschnitt keilförmige Vorsprünge (8) ausgebildet sind, um welche herum Π-förmige Schlitze (16) vorhanden sind, zwischen denen an der Außenseite des Rohrs segmentale Schnittflächen (9) ausgeführt sind, derart, daß dieser Abschnitt des Rohrs im Querschnitt die Form eines Polyeders besitzt, und bei radialer Verformung der Umfang der Sperrbuchse (29) im Querschnitt entlang der Mittellinie, der sich im Ergebnis ihrer Verformung bei der Wechselwirkung mit den Vorsprüngen (8) des Rohrs ergibt, im Grunde den Kreisumfang der Sperrbuchse (29) im Querschnitt entlang der Mittellinie vor der genannten Verformung nicht übersteigt, wobei auf der Außenfläche des unteren Teils des Deckels (24) ein Flansch (27) ausgebildet ist, auf der Innenfläche des ringförmigen Aufreißbandes (26) Klinken (28) vorgesehen sind, die zum Eingriff mit dem Flansch (27) des Deckels (24) eingerichtet sind, an der Unterkante des ringförmigen Aufreißbandes (26) versetzt gegen die Klinken (28) mit ihren einen Enden Stege (34) starr befestigt sind, deren zweite Enden an der Oberkante der Sperrbuchse (29) versetzt gegen die Befestigungsstelle der ersten Enden starr befestigt sind.

2. Verschlußsystem, das die abermalige Füllung einer Flasche (1) mit Bund (3) am Hals (2) verhütet, nach Anspruch 1, ***dadurch gekennzeichnet,* daß** die Stege (34) mit ihren einen Enden an der Unterkante des ringförmigen Aufreißbandes (26) versetzt gegen die Klinken (28) um einen Abstand befestigt sind, bei dem unter den Bedingungen einer maximalen Verformung des ringförmigen Aufreißbandes (26) die Befestigungspunkte der Stege (34) auf einem Kreis liegen, der dem Kreis der Oberkante der Sperrbuchse (29) gleich ist, wo die genannten Stege (34) mit ihren zweiten Enden starr befestigt sind.

3. Verschlußsystem, das die abermalige Füllung einer Flasche (1) mit Bund (3) am Hals (2) verhütet, nach Anspruch 1, ***dadurch gekennzeichnet,* daß** die Stege (34) Schlitze aufweisen.

4. Verschlußsystem, das die abermalige Füllung einer Flasche (1) mit Bund (3) am Hals (2) verhütet, nach Anspruch 1, ***dadurch gekennzeichnet,* daß** der Deckel (24) und das Abflußmittel (5) aus einem steifen Material hergestellt sind.

5. Verschlußsystem, das die abermalige Füllung einer Flasche (1) mit Bund (3) am Hals (2) verhütet, nach Anspruch 4, ***dadurch gekennzeichnet,* daß** der Deckel (24) und das Abflußmittel (5) aus einem durchsichtigen Material hergestellt sind.

## Claims

1. A closure system ensuring against refilling a bottle (1) having a neck (2) with a collar (3), said system comprising a means (5) for the contents of the bottle (1) to pour out of it, the body of said means being disposed on the neck (2) of the bottle (3), a cover (24) which embraces the top portion of the pouring-out means (5) and is connectable thereto through a screwed joint, a cylindrical shutoff sleeve (29) embracing the neck (2) of the bottle (1) and the bottom portion of the body of the pouring-out means (5), an annular tear strip (26) interconnecting the cover (24) and the shutoff sleeve (29), **CHARACTERIZED in that** the body of the pouring-out means (5) appears as a cylindrical tube whose bottom portion envelops the collar (3) of the bottle (1) and the neck (2) thereof on a section under the collar (3), and projections (8) wedge-shaped in a longitudinal section are provided on the interior surface of said tube along the generatrix thereof on said section under the collar (3), Π-shaped recesses (6) being provided around said projections (8) between which segmental bevels (9) are made on the tube outside so that said tube portion is shaped as a polyhedron in cross-section; when a radial deformation is applied to the system under consideration, the perimeter of the shutoff sleeve (29) in cross-section taken along the midline, resulting from its deformation upon interaction with the projections (8) of said tube, is not substantially in excess of the perimeter of the shutoff sleeve (29) in cross section taken along the midline prior to said deformation; a flange (27) is provided on the exterior surface of the bottom portion of the cover (24); latches (28) are provided on the interior surface of the annular tear strip (26), said latches being adapted for engaging the flange (27) of the cover (24); bridges (34) are provided at the bottom edge of the annular tear strip (26), displaced relative to the latches (28) thereof, said bridges being held rigidly in position with one of their ends, while the second ends thereof are fixed rigidly in place to the top edge of the shutoff sleeve (29) with a displacement relative to the place of holding of the first ends of said bridges.

2. A closure system ensuring against refilling a bottle (1) having a neck (2) with a collar (3) according to claim 1, **CHARACTERIZED in that** the bridges (34) are held with one of their ends to the bottom edge of the annular tear strip (26) with a displacement relative to the latches (28) for a distance at which, with a maximum amount of deformation of the annular tear strip (26), the holding points of the bridges (34) are disposed on a circumference equal to that of the top edge of the shutoff sleeve (29) where said bridges (34) are fixed rigidly in position with the second ends thereof.

3. A closure system ensuring against refilling a bottle (1) having a neck (2) with a collar (3) according to claim 1, **CHARACTERIZED in that** the bridges (34) are provided with recesses.

4. A closure system ensuring against refilling a bottle (1) having a neck (2) with a collar (3) according to claim 1, **CHARACTERIZED in that** the cover (24) and the pouring-out means (5) are made from a stiff material.

5. A closure system ensuring against refilling a bottle (1) having a neck (2) with a collar (3) according to claims 1 and 4, **CHARACTERIZED in that** the cover (24) and the pouring-out means (5) are made from a transparent material.

## Revendications

1. Système de bouchage qui prévient le remplissage répétitif d'une bouteille (1) avec un bourrelet (3), situé sur un goulot (2) et comporte un moyen (5), destiné à vider la bouteille (1) pour évacuer son contenu, le corps dudit moyen (5) étant posé sur le goulot (2) de la bouteille (1), un couvercle (24) qui emboîte la partie supérieure du corps du moyen de vidange (5) et est relié à celui-ci par un raccord fileté, et une bague de fermeture cylindrique (29), emboîtant le goulot (2) de la bouteille (1) et la partie inférieure du corps du moyen de vidange (5), une bande annulaire détachable (26), destinée à accoupler le couvercle (24) et la bague de fermeture (29), **caractérisé en ce que** le corps du moyen de vidange (5) est réalisé en forme d'un tube cylindrique, dont la partie inférieure emboîte le bourrelet (3) de la bouteille (1) et son goulot (2) à la partie située sous le bourrelet (3), **en ce que**, dans ce cas, on a réalisé, sur la surface intérieure du tube, sur la partie située sous le bourrelet (3) suivant la génératrice, les saillies cunéiformes (8) dans la section longitudinale autour desquelles se trouvent les entailles (6) en forme de la lettre U entre lesquelles on a réalisé les tranches (9) en forme des segments de la manière que cette partie du tube a, dans sa section transversale, la forme d'un polyèdre et **en ce qu'**au moment de la déformation radiale, le périmètre de la bague de fermeture (29), mesuré dans la section transversale suivant la médiatrice et obtenu à la suite de sa déformation lors de l'interaction avec les saillies (8) du tube ne dépasse pas essentiellement la longueur de la circonférence de la bague de fermeture (29) mesurée dans la section transversale suivant la médiatrice avant la déformation susmentionnée, **en ce que**, dans ce cas, on a prévu une bride (27) sur la surface extérieure de la partie inférieure du couvercle (24) les cliquets d'arrêt (28), réalisés sur la surface intérieure de la bande annulaire détachable (26) de manière qu'ils s' engrènent avec la bride (27) du couvercle (24), **en ce que** les barrettes (34) sont fixées à demeure par les unes de leurs extrémités sur le bord inférieur de la bande annulaire détachable (26) avec un déplacement par rapport aux cliquets d'arrêt (28) tandis que leurs secondes extrémités sont fixées à demeure sur le bord supérieur de la bague de fermeture (29) avec un déplacement par rapport à l'endroit de la fixation des premiers extrémités.

2. Système de bouchage, prévenant le remplissage répétitif d'une bouteille (1) avec un bourrelet (3), situé sur le goulet (2), selon la revendication 1, **caractérisé en ce que** les barrettes (34) sont fixées par les unes de leurs extrémités sur le bord inférieur de la bande annulaire détachable (26) avec un déplacement par rapport aux cliquets d'arrêt (28) à la distance à laquelle, dans les conditions de la déformation maximale de la bande annulaire détachable (26), les points de fixation des barrettes (34) se trouvent sur la circonférence égale à la circonférence du bord supérieur de la bague de fermeture (29), où sont fixées à demeure lesdites barrettes (34) par leurs secondes extrémités.

3. Système de bouchage prévenant le remplissage répétitif d'une bouteille (1) avec un bourrelet (3) sur le goulot (2), conforme à la revendication 1, **caractérisé en ce que** les barrettes (34) comprennent les fentes.

4. Système de bouchage prévenant le remplissage répétitif d'une bouteille (1) avec un bourrelet (3) sur le goulot (2), conforme à la revendication 1, **caractérisé en ce que** le couvercle (24) et le moyen de vidange (5) sont réalisés à partir d'un matériau rigide.

5. Système de bouchage prévenant le remplissage répétitif d'une bouteille (1) avec un bourrelet (3) sur un goulot (2), conforme aux revendications 1, 4, **caractérisé en ce que** le couvercle (24) et le moyen de vidange (5) sont réalisés à partir d'un matériau transparent.
